# EUROPÄISCHE PATENTSCHRIFT

(11) **EP 1 467 805 B1**
(45) Veröffentlichungstag und Bekanntmachung des Hinweises auf die Patenterteilung: **20.09.2006**
(21) Anmeldenummer: 03731633.8
(22) Anmeldetag: 24.01.2003
(51) Int. Cl.: A63C 11/00, A63C 11/02

(54) **VORRICHTUNG ZUR AUFBEWAHRUNG VON SKIERN, SNOWBOARDS ODER DERGLEICHEN**
DEVICE FOR STORING SKIS, SNOWBOARDS OR SIMILAR
DISPOSITIF DE RANGEMENT DE SKIS, DE SURFS DES NEIGES ET ANALOGUES

(30) Priorität: 24.01.2002 AT 3702 U
(43) Veröffentlichungstag der Anmeldung: 20.10.2004
(73) Patentinhaber: Köck, Roland, 5521 Niedernfritz (AT)
(72) Erfinder: Köck, Roland, 5521 Niedernfritz (AT)
(74) Vertreter: Babeluk, Michael
(86) Internationale Anmeldenummer: PCT/AT2003/000024
(87) Internationale Veröffentlichungsnummer: WO 2003/061784

(56) Entgegenhaltungen:
- CH-A- 562 020
- CH-A- 566 749
- DE-U- 8 634 956
- US-A- 4 222 490
- US-A- 4 508 229

## Beschreibung

Die Erfindung betrifft eine Vorrichtung zur Aufbewahrung von Skiern, Snowboards oder dergleichengemäß dem Oberbegriff von Patetanspruch 1.

Es ist bekannt, Skier, Snowboards oder ähnliche Gegenstände senkrecht an einer Wand stehend aufzubewahren. Üblicherweise sind dabei Halterungen vorgesehen, die die Skier im oberen Bereich halten. Problematisch ist dabei, dass die Länge solcher Skier stark variiert, so dass zu kurze oder zu lange Ski nicht optimal gehalten werden können. Besonders problematisch sind in diesem Zusammenhang Snowboards, die aufgrund ihrer geringen Länge und großen Breite spezieller Halterungen bedürfen.

Aus der DE 198 07 724 A ist eine Halterung bekannt, die die Wandhalterung von Skiern ermöglicht, nach der Montage aber nicht mehr an geänderte Verhältnisse angepasst werden kann. Weitere unflexible Lösungen sind in der DE 36 12 354 A und der US 3,685,667 A gezeigt.

Eine gewisse Flexibilität wird durch eine Vorrichtung gemäß der CH 562 020 A erreicht. Die Befestigung der Skier bzw. Snowboards in dieser Halterung ist jedoch nur unbefriedigend gelöst.

Aufgabe dieser Erfindung ist es, diese Nachteile zu vermeiden und eine Vorrichtung zu schaffen, die in optimaler Weise geeignet ist, Skier unterschiedlicher Länge und auch Snowboards entsprechend aufzunehmen. Insbesondere soll dabei eine größtmögliche Variabilität auch während des Betriebs erreicht werden.

Erfindungsgemäß wird diese Aufgabe durch die Merkmale von Patentanspruch 1 gelöst. Durch die erfindungsgemäße Lösung ist es möglich, die Skier jeweils im Bereich der Skispitzen zu halten, so dass die Spannung der Ski nicht beeinträchtig wird. Ein besonderer Vorteil der erfindungsgemäßen Lösung liegt darin, dass ein und dieselbe Vorrichtung sowohl für Ski als auch für Snowboards verwendet werden kann, wenn die Halterungen entsprechend gewählt werden. Wesentlich an der Erfindung ist, dass eine Anpassung an die Länge oder Breite der Skier bzw. Snowboards nicht nur bei der erstmaligen Montage gegeben ist, sondern auch betriebsmäßig, das heißt zu einem beliebigen Zeitpunkt und ohne Werkzeug o. dgl.

Ein besonders sicherer Halt der Skier und Snowboards ist dadurch gegeben, dass die Halterungen dazu ausgebildet sind, die Skier oder Snowboards außen zu umgreifen. Dadurch sind diese auch gegen Herausfallen optimal gesichert.

Eine Vielzahl von Skiern und Snowboards kann in einfacher und kostengünstiger Weise dadurch aufbewahrt werden, dass das Halteelement als Rahmen ausgebildet ist, der mehrere Reihen von senkrecht übereinander angeordneten Befestigungsstellen nebeneinander aufweist.

Die Montage der erfindungsgemäßen Vorrichtung wird insbesondere dadurch erleichtert, dass die Stützschiene am Halteelement befestigt ist.

Um dem Abtropfen von Schnee Rechnung zu tragen, kann in besonders bevorzugter Weise vorgesehen sein, dass die Stützschiene als Ablaufrinne ausgebildet ist.

Ein besonders sicherer Halt ist dadurch gegeben, dass die Halterungen die Skier oder Snowboards vollständig umschließen.

Eine besonders einfache Montage der Halterungen kann in einer besonders bevorzugten Ausführungsvariante der Erfindung dadurch gewährleistet werden, dass die Befestigungsstellen als Langlöcher ausgebildet sind, die im oberen Abschnitt eine Ausnehmung aufweisen.

Eine besonders einfache Bedienung wird erreicht, wenn in den Halterungen wahlweise Trennkörper befestigbar sind, um die Halterungen an die Anzahl und Breite der Skier oder Snowboards anzupassen, wobei die Trennkörper bevorzugt als Schrauben ausgebildet sind, die einen vorstehenden Befestigungsabschnitt zur Aufhängung von Skistöcken aufweisen.

In einer besonders begünstigten Ausführungsvariante der Erfindung ist vorgesehen, dass die Halterungen stufenlos verschiebbar am Halteelement zu befestigen sind. Dadurch kann das Einstellen und Entnehmen der Skier besonders erleichtert werden.

In der Folge wird die Erfindung anhand der in den Figuren dargestellten Ausführungsvarianten näher erläutert. Es zeigen:
- Fig. 1: eine Ansicht auf eine allgemeine Ausführungsvariante der Erfindung;
- Fig. 2: eine seitliche Ansicht eines Halteelementes;
- Fig. 3 und 4: waagrechte Schnitte einer weiteren Ausführungsvariante der Erfindung;
- Fig. 5: eine weitere Ausführungsvariante der Erfindung in einem Detail;
- Fig. 6: einen Schnitt nach Linie VI-VI von Fig. 5;
- Fig. 7: einen Schnitt nach Linie VII-VII von Fig. 5;
- Fig. 8: eine weitere Ausführungsvariante der Erfindung in einem Detail;
- Fig. 9: einen Schnitt nach Linie IX-IX von Fig. 8;
- Fig. 10: einen Schnitt nach Linie X-X von Fig. 8;
- Fig. 11: eine weitere Ausführungsvariante der Erfindung in einem Detail;
- Fig. 12: einen Schnitt nach Linie XII-XII von Fig. 11;
- Fig. 13: einen Schnitt nach Linie XIII-XIII von Fig. 11;
- Fig. 14 und 15: weitere Details von anderen Ausführungsvarianten im Schnitt;
- Fig. 16: eine weitere Ausführungsvariante in einer Ansicht von vorne;
- Fig. 17: einen Schnitt nach Linie XVII-XVII in Fig. 16 in vergrößertem Maßstab;
- Fig. 18: einen Schnitt nach Linie XVIII-XVIII in Fig. 16 in vergrößertem Maßstab;
- Fig. 19: eine weitere Ausführungsvariante in einer Ansicht von vorne;
- Fig. 20: ein Detail einer weiteren Ausführungsvariante in einer Ansicht von vorne; und
- Fig. 21: einen Schnitt nach Linie XXI-XXI in Fig. 20;

In Fig. 1 ist der allgemeine Aufbau der erfindungsgemäßen Vorrichtung dargestellt. Die Vorrichtung besteht grundsätzlich aus einem Halteelement 10, das hier in der Form von zwei rahmenförmigen Bauteilen ausgebildet ist. An dem Halteelement 10 sind Halterungen 11 für jeweils ein Paar von Skiern 1 und Halterungen 21 für Snowboards 2 befestigt. Die Skier 1 und Snowboards 2 werden an ihren unteren Enden von einer Stützschiene 12 gehalten.

Jedes Halteelement 10 besitzt mehrere senkrecht angeordnete Befestigungsschienen 13, an denen in Abständen d Befestigungsstellen 14 vorgesehen sind, die für die lösbare Befestigung der Halterungen 11, 21 dienen. Die Abstände d können je nach Bedarf zwischen 5 cm und 25 cm variieren. Die senkrechten Schienen 13 sind im oberen und unteren Abschnitt durch Verbindungsschienen 15 miteinander verbunden, so dass die Montage des Halteelementes 10 leicht möglich ist.

Die Ausführungsvariante der Fig. 3 und 4 entspricht im Wesentlichen der oben beschriebenen Ausführungsvariante mit dem Unterschied, dass das Halteelement 20 aus einzelnen Schienen 23 besteht, die untereinander nicht verbunden sind. Die Stützschiene 12 ist als Ablaufrinne ausgebildet, um das von Skiern 1 oder Snowboards 2 ablaufende Wasser aufzufangen und zu sammeln. Unter eine Ablauföffnung 3 kann ein nicht dargestelltes Auffanggefäß angeordnet werden, oder es kann die Ablauföffnung 3 über ein nicht dargestelltes Rohrsystem mit einem Gully verbunden werden. Die Halterungen 11 in Fig. 4 sind an den Schienen 23 befestigt und weisen Öffnungen 16 auf, die dazu dienen die hier nicht dargestellten Ski 1 aufzunehmen. Auf diese Weise werden die Ski 1 von den Halterungen 11 vollständig umschlossen und somit sicher gehalten. Haken 17 dienen zur Aufnahme von Skistöcken oder anderem Zubehör. Aus Fig. 5 ist der Aufbau der Halterungen 11 im Detail ersichtlich. Die Halterungen 11 weisen im Querschnitt hakenförmige Elemente 19 auf, die in Langlöcher 18 in den Schienen 23 eingeschoben und verankert werden können. Die Langlöcher 18 bilden dabei die oben beschriebenen Befestigungsstellen 14.

Die Ausführungsvariante der Fig. 8, 9 und 10 unterscheidet sich von der zuvor beschriebenen Ausführungsvariante dadurch, dass die Halterungen 31 lediglich aus einem Haltebügel 34 mit seitlich angeordneten Vorsprüngen 35 bestehen und somit die Ski 1 oder Snowboards 2 nicht vollständig umgreifen, die dann an der Wand 4 oder gegebenenfalls an Verbindungsleisten 15 des Halteelementes 10 aufliegen. Wenn die Halterungen 31 beschränkt elastisch ausgebildet sind, kann auf diese Weise das Einsetzen und das Entnehmen der Ski 1 oder Snowboards 2 in die erfindungsgemäße Vorrichtung bzw. aus ihr erleichtert werden.

Die Ausführungsvariante der Fig. 11, 12 und 13 zeigt speziell eine Halterung 21 zur Aufnahme von Snowboards. Diese Halterung 21 unterscheidet sich von den zuvor gezeigten Halterungen 11, 31 dadurch, dass eine breite durchgängige Öffnung 26 zur Aufnahme des Snowboards 2 vorgesehen ist.

Die Fig. 14 und 15 zeigen im Detail Ausführungsvarianten der Stützschiene 12. Bei der Ausführungsvariante von Fig. 14 ist in der Stützschiene 12 ein Gitter 6 angeordnet, das die Ski 1 bzw. Snowboards 2 trägt. Unterhalb der Ablauföffnung 5 ist jeweils ein Behälter 7 zur Aufnahme der abtropfenden Flüssigkeit vorgesehen. Die Ausführungsvariante von Fig. 15 unterscheidet sich von der zuvor beschriebenen dadurch, dass an Stelle des Behälters 7 eine durchlaufende Rinne 8 vorgesehen ist, um die abtropfende Flüssigkeit mehrerer Skier 1 oder Snowboards 2 geeignet abzuführen.

Bei der Ausführungsvariante von Fig. 16 ist eine Schiene 23 vorgesehen, in der eine Halterung 21 stufenlos in senkrechter Richtung verschiebbar ist. Nach Erreichen der gewünschten Höhe kann die Halterung 21 durch Festziehen einer Schraube 35 befestigt werden. Wenn die Schraube 35 mit einem entsprechend großem Kopf ausgestattet ist, kann die Änderung der Höhe der Halterung 21 ohne Werkzeug problemlos vorgenommen werden. Die Stützschiene 12 wird sich im Allgemeinen auf einem nicht dargestellten Anschlag der Schiene 23 abstützen und so in der untersten möglichen Stellung befinden. Bei Bedarf kann jedoch auch die Stützschiene 12 nach oben geschoben und dort befestigt werden. Dadurch ist es beispielsweise möglich, kürzere Ski oder Snowboards höher aufzuhängen, was die Bequemlichkeit erhöht.

Fig. 17 zeigt eine Stützschiene 12 für die Ausführungsvariante von Fig. 16, und Fig. 18 zeigt die Ausbildung der Halterung 21 im Detail. Trennkörper 32 sind in der Form von Schrauben je nach Bedarf in die Halterungen 21 eindrehbar, um so auch eine Anpassung und exakte Halterung in seitlicher Richtung zu ermöglichen. Die Schrauben 32 sind jeweils mit einem Befestigungsabschnitt 33 ausgebildet, der einerseits als Handgriff zum Eindrehen dient und andererseits die Aufhängung von Skistöcken ermöglicht.

Fig. 19 zeigt die verschiedenen Verwendungsformen einer solchen Ausführungsvariante. Bei der Ausführungsvariante nach Fig. 19 handelt es sich um eine insgesamt dreiteilige Vorrichtung, deren linker Teil zur Aufnahme von Alpinskiern 1 mittlerer Länge eingerichtet ist. Bei dieser Verwendung wird nur der mittlere Trennkörper 32 von Fig. 18 verwendet. Die Halterung 21 selbst ist je nach Länge der Skier 1 in passender Höhe eingestellt. Der mittlere Teil der Vorrichtung ist zur Aufnahme eines Snowboards 2 eingestellt, wobei die Halterung 21 relativ weit nach unten geschoben ist und keiner der Trennkörper 32 verwendet wird. Im rechten Teil von Fig. 19 ist die Aufbewahrung von Langlaufskiern 1 gezeigt, wobei aufgrund der geringen Breite zwei Paar nebeneinander aufgenommen werden können. Bei dieser Verwendungsvariante sind sämtliche Trennkörper 32 von Fig. 18 in Verwendung. Aufgrund der größeren Länge ist die Halterung 21 relativ weit oben angebracht.

Die Ausführungsvariante der Fig. 20 und 21 erleichtert das Einlegen und Entnehmen der hier nicht dargestellten Skier 1, wobei klappbare Verriegelungselemente 34 vorgesehen sind, die bei Bedarf weggeschwenkt werden können, um das Einlegen oder Entnehmen der Skier 1 oder Snowboards 2 zu erleichtern.

Die vorliegende Erfindung ermöglicht es, je nach Bedarf Skier 1 und Snowboards 2 verschiedener Längen und Breiten bequem und sicher zu lagern, wobei die Anpassung an die jeweiligen Bedürfnisse besonders leicht und einfach möglich ist.

## Patentansprüche

1. Vorrichtung zur Aufbewahrung von Skiern, Snowboards oder dergleichen an der Wand eines Gebäudes mit einem ersten Halteelement (10, 20), das an der Wand (4) befestigbar ist, mit Halterungen (11, 21, 31), die dazu ausgebildet sind Skier (1) oder Snowboards (2) im Bereich ihrer Spitzen zu halten, wobei das Halteelement (10, 20) mehrere Befestigungsstellen (14) in unterschiedlicher Höhe aufweist und dass die Halterungen (11, 21, 31) an diesen Befestigungsstellen (14) betriebsmäßig lösbar zu befestigen sind, **dadurch gekennzeichnet, dass** die Halterungen (11, 21, 31) dazu ausgebildet sind, die Skier (1) oder Snowboards (2) außen zu umgreifen, und dass eine Stützschiene (12) vorgesehen ist, die die unteren Enden der Skier (1) oder Snowboards (2) trägt.

2. Vorrichtung nach Anspruch 1, **dadurch gekennzeichnet, dass** das Halteelement (10) als Rahmen ausgebildet ist, der mehrere Reihen von senkrecht übereinander angeordneten Befestigungsstellen (14) nebeneinander aufweist.

3. Vorrichtung nach einem der Ansprüche 1 oder 2, **dadurch gekennzeichnet, dass** die Stützschiene (12) am Halteelement (10, 20) befestigt ist.

4. Vorrichtung nach einem der Ansprüche 1 bis 3, **dadurch gekennzeichnet, dass** die Stützschiene (12) als Ablaufrinne ausgebildet ist.

5. Vorrichtung nach einem der Ansprüche 1 bis 4, **dadurch gekennzeichnet, dass** die Halterungen (11, 21) die Skier (1) oder Snowboards (2) vollständig umschließen.

6. Vorrichtung nach einem der Ansprüche 1 bis 5, **dadurch gekennzeichnet, dass** die Befestigungsstellen (14) als Langlöcher (18) ausgebildet sind, die im oberen Abschnitt eine Ausnehmung aufweisen.

7. Vorrichtung nach einem der Ansprüche 1 bis 6, **dadurch gekennzeichnet, dass** in den Halterungen (11, 21, 31) wahlweise Trennkörper (32) befestigbar sind, um die Halterungen (11, 21, 31) an die Anzahl und Breite der Skier (1) oder Snowboards (2) anzupassen.

8. Vorrichtung nach Anspruch 7, **dadurch gekennzeichnet, dass** die Trennkörper (32) als Schrauben ausgebildet sind, die einen vorstehenden Befestigungsabschnitt (33) zur Aufhängung von Skistöcken aufweisen.

9. Vorrichtung nach einem der Ansprüche 1 bis 8, **dadurch gekennzeichnet, dass** in den Halterungen (11, 21, 31) klappbare Verriegelungselemente (34) vorgesehen sind.

10. Vorrichtung nach einem der Ansprüche 1 bis 9, **dadurch gekennzeichnet, dass** die Halterungen (11, 21, 31) stufenlos verschiebbar am Halteelement (10, 20) zu befestigen sind.

## Claims

1. An apparatus for storing skis, snowboards or the like on the wall of a building, comprising a first holding element (10, 20) which can be fastened to the wall (4), fixing devices (11, 21, 31) which are configured to hold the skis (1) or snowboards (2) in the region of their tips, with the holding element (10, 20) comprising several fastening points (14) at different heights, and that the fixing devices (11, 21, 31) can be fastened in an operatively detachable way to said fastening points (14), **characterized in that** the fixing devices (11, 21, 31) are configured to encompass the skis (1) or snowboards (2) from the outside, and that a supporting rail (12) is provided which supports the bottom ends of the skis (1) or snowboards (2).

2. An apparatus according to claim 1, **characterized in that** the holding element (10) is arranged as a frame which comprises several rows of adjacent fastening points (14) which are arranged vertically above one another.

3. An apparatus according to one of the claims 1 or 2, **characterized in that** the supporting rail (12) is fastened to the holding element (10, 20).

4. An apparatus according to one of the claims 1 to 3, **characterized in that** the supporting rail (12) is arranged as a drain channel.

5. An apparatus according to one of the claims 1 to 4, **characterized in that** the fixing devices (11, 21) completely enclose the skis (1) or snowboards (2).

6. An apparatus according to one of the claims 1 to 5, **characterized in that** the fastening points (14) are arranged as oblong holes (18) which comprise a recess in the upper section.

7. An apparatus according to one of the claims 1 to 6, **characterized in that** separating bodies (32) can be fastened optionally in the fixing devices (11, 21, 31) in order to adjust the fixing devices (11, 21, 31) to the number and width of the skis (1) or snowboards (2).

8. An apparatus according to claim 7, **characterized in that** the separating body (32) are configured as screws which comprise a projecting fastening section (33) for hanging up ski poles.

9. An apparatus according to one of the claims 1 to 8, **characterized in that** hinged locking elements (34) are provided in the fixing devices (11, 21, 31).

10. An apparatus according to one of the claims 1 to 9, **characterized in that** the fixing devices (11, 21, 31) are fastened in a continuously displaceable way on the holding element (10, 20).

## Revendications

1. Dispositif de rangement de skis, planches de glisse ou produits analogues contre un mur, comportant un premier élément de retenue (10, 20) qui se fixe au mur (4), des organes de support (11, 21, 31) pour tenir les skis (1) ou les planches (2) au niveau de leur pointe,
l'élément de retenue (10, 20) comportant plusieurs points de fixation (14) à des hauteurs différentes et les organes de support (11, 21, 31) sont fixés de manière amovible à ces points de fixation (14),
**caractérisé en ce que**
les organes de support (11, 21, 31) sont réalisés pour entourer par l'extérieur les skis (1) ou planches de glisse (2) et
un rail de soutien (12) est prévu pour porter les extrémités inférieures des skis (1) ou des planches de glisse (2).

2. Dispositif selon la revendication 1,
**caractérisé en ce que**
l'élément de retenue (10) est en forme de cadre comportant plusieurs rangées de points de fixation (14), juxtaposés, superposés verticalement.

3. Dispositif selon l'une des revendications 1 ou 2,
**caractérisé en ce que**
le rail de soutien (12) est fixé à l'élément de retenue (10, 20).

4. Dispositif selon l'une des revendications 1 à 3,
**caractérisé en ce que**
le rail de soutien (12) est en forme de goulotte.

5. Dispositif selon l'une des revendications 1 à 4,
**caractérisé en ce que**
les organes de support (11, 21) entourent complètement les skis (1) ou planches à glisse (2).

6. Dispositif selon l'une des revendications 1 à 5,
**caractérisé en ce que**
les points de fixation (14) sont en forme de trous oblongs (18) munis d'un agrandissement dans leur segment supérieur.

7. Dispositif selon l'une des revendications 1 à 6,
**caractérisé en ce que**
des séparateurs (32) peuvent être fixés au choix dans les organes de support (11, 21, 31) pour adapter les organes de support (11, 21, 31) au nombre et à la largeur des skis (1) ou des planches de glisse (2).

8. Dispositif selon la revendication 7,
**caractérisé en ce que**
les séparateurs (32) sont en forme de vis comportant un segment de fixation (33) en saillie pour accrocher les bâtons de skis.

9. Dispositif selon l'une des revendications 1 à 8,
**caractérisé en ce que**
des éléments de verrouillage rabattables (34) sont prévus dans les organes de support (11, 21, 31).

10. Dispositif selon l'une des revendications 1 à 9,
**caractérisé en ce que**
les organes de support (11, 21, 31) sont fixés de manière coulissante en continu à l'élément de retenue (10, 20).
